# EUROPÄISCHE PATENTSCHRIFT

(11) **EP 4 006 280 B1**
(45) Veröffentlichungstag und Bekanntmachung des Hinweises auf die Patenterteilung: **20.08.2025**
(21) Anmeldenummer: 20210364.4
(22) Anmeldetag: 27.11.2020
(51) Int. Cl.: E05D 5/04, E05D 7/12

(54) **HALTEVORRICHTUNG**
CLAMPING DEVICE
DISPOSITIF DE MAINTIEN

(43) Veröffentlichungstag der Anmeldung: 01.06.2022
(73) Patentinhaber: SFS Group International AG, 9435 Heerbrugg (CH)
(72) Erfinder: Gentner, Philipp, 74189 Weinsberg (DE)

(56) Entgegenhaltungen:
- EP-A1- 0 898 636
- DE-A1- 102009 005 596
- SE-B- 402 955
- US-A- 3 728 758

## Beschreibung

Die vorliegende Erfindung befasst sich mit einer Haltevorrichtung zum Anbringen von Bauelementen an einer Leichtbauplatte, insbesondere bei der Innenverkleidung von Fahrzeugen und Flugzeugen.

### HINTERGRUND

Innenverkleidungen, speziell Wandabdeckungen, Trennwände wie auch Ablage- und Staubereiche sind wichtige Gestaltungs- bzw. Funktionselemente von Innenräumen und tragen darüber hinaus zur thermischen bzw. akustischen Isolierung bei. Die Wandelemente bzw. funktionellen Einbauten werden häufig als Leichtbauelemente vorgefertigt. Vor allem im Flugzeugbau ist seit langem bekannt, solche Leichtbauelemente aus Sandwichplatten mit Wabenkern zu fertigen.

Angelehnt an die Definition in Wikipedia wird eine Sandwichplatte mit Wabenkern (abgekürzt auch Wabenplatte) als eine (zumeist) dreischichtige Verbundkonstruktion in Sandwichbauweise bezeichnet, die aus zwei tragenden Decklagen und einem Stützkern in Wabenform besteht. Der Stützkern wird auch als Honeycomb (Honigwabe) bezeichnet, deren hexagonale Grundform übernommen und aus Pappe, harzgetränktem Papier, Faserkunststoff oder dünnen Aluminiumfolien hergestellt wird. Die Decklagen können aus Pappe, Kunststoff, Faserverbundwerkstoffen oder Metallblech bestehen. Verschiedene Materialkombinationen zwischen Stützkern und Decklagen sind möglich; Stützkern und Decklagen werden üblicherweise verklebt. Die Sandwichplatte übernimmt das Prinzip des Doppel-T-Trägers für das Flächentragwerk, indem die dünnen Decklagen mit ihrem großen Abstand zur Mittelfläche für ein großes Flächenträgheitsmoment und damit eine hohe Biegesteifigkeit sorgen, während der Stützkern gleichzeitig Schubsteifigkeit erzeugt und die Decklagen kontinuierlich gegen Beulen und Knittern stützt.

Durch den wabenförmigen Aufbau des Materials entsteht eine hohe mechanische Steifigkeit bei vergleichsweise geringem Gewicht, was die Sandwichbauweise u. a. für die Luftfahrt-, Bootsbau- und Raumfahrtindustrie attraktiv macht. So werden sog. Honeycomb Panels in Flugzeugleitwerken und -tragflächen, leichten Schiffsrümpfen, Surfbrettern sowie LKW-Aufbauten eingesetzt. Einfache Gebäude-Innentüren nutzen diese Bauweise. Seit einigen Jahren werden außerdem Polyurethan-Glasfaser-Wabenteile im Automobil als Reserverad-Abdeckungen, Hutablagen und Schiebehimmel eingesetzt.

Trotz aller Vorteile der Leichtbauweise sind Verbindungsstellen der Sandwichplatten mit der tragender Struktur, weiteren Sandwichplatten bzw. das Befestigen weiterer Elemente an Sandwichplatten kaum mit den bekannten Befestigungsmitteln wie Schrauben, Nägeln oder Punktverklebungen zu realisieren ist. Die bekannte punktuelle Verankerung im bzw. am Vollmaterial und damit die Verteilung von Lasten bzw. Kräften über das Materialvolumen ist hier nicht ohne weiteres möglich.

Ein Scharnier ist ein um eine Achse drehbares Gelenk, das insbesondere als Beschlag von Klappen an Möbeln und Behältern verwendet wird sowie als schwenkbares Verbindungsglied zwischen einem Tür(-flügel) und einer Zarge bzw. zwischen einem Fenster(-flügel) und einem Rahmen. Technisch vereinfachend sollen unter Scharnier sowohl die trennbaren Scharniere (Bänder) wie auch die untrennbaren Scharniere verstanden werden.

Im Grundsatz besteht damit ein Scharnier aus drei Elementen, nämlich dem Gelenkelement selbst, welches auch die Drehachse definiert und zwei als Flügeln angeordnete, um die Drehachse schwenkfähige Laschen, die jeweils an einem Flügel / Zarge bzw. Flügel / Rahmen oder Klappe / Behälter befestigt werden. Üblicherweise verbindet damit ein Scharnier ein ortsfestes, erstes Bauelement mit einem zweiten, schwenkbaren Bauelement. Möglich ist aber auch die gelenkige Verbindung zweier wiederum selbst nicht ortsfester Bauelemente.

Ein speziell im Flugzeuginnenausbau üblicher Einsatzfall ist die gelenkige Verbindung einer Gepäckfach-Klappe mit dem eigentlichen Gepäckfach. Diese Innenraumelemente sind im Betrieb hoch belastet und werden oft aus dem erwähnten Leichtbaumaterial gefertigt. Die Scharniere sollen kompakt gehalten sein und keine Störkontur aufweisen, um eine leichte und vollständige Beladung zu erlauben. Dazu kommt, dass die Verbindung der Klappe mit dem Leichtbauelement über das Scharnier lösbar sein sollte, um eine beschädigte Klappe einfach austauschen zu können.

### STAND DER TECHNIK

Es sind im Stand der Technik verschiedene Lösungen für dieses Problem der Befestigung eines Bauteils an einem Leichtbauelement bekannt. Sogenannte Inserts mit Gewindemuttern, Klemmen oder Rastelementen werden in überdimensionierte Sacklöcher im Sandwichpanel eingeklebt, wobei ein Klebstoff den Raum zwischen Insert und dem Wabengewebe formschlüssig füllt und im ausgehärteten Zustand die eingebrachte Last vom Befestigungspunkt in das Sandwichpanel ableitet. Es ist leicht einsichtig, dass ein solcher Befestigungspunkt ein nicht unerhebliches Gewicht darstellt und einen hohen Aufwand beim Einbau erfordert. Zudem erzeugt diese Befestigungsart eine Störkontur, da das Insert selber zwar flächenbündig mit der ursprünglichen Decklage ausgeführt werden kann, die Befestigung des Bauteils dann aber die Decklage überragt.

Ebenfalls bekannt sind sogenannte Clip-Verbinder. Diese stellen vereinfacht gesagt ein klassisches Befestigungselement wie eine Mutter, eine Klemmvorrichtung für einen Bolzen oder ein Rastelement zur Verfügung, welches mit einer Klammer verbunden ist. Die Klammer wird am Rand auf ein Sandwichpanel aufgeschoben und hält das Befestigungselement in einer Sollposition, z.B. relativ zu einer vorgebohrten Durchgangsöffnung. Diese Befestigungsart ist unaufwändig in der Montage, ist jedoch nur an den Rändern einer Sandwichplatte einsetzbar. Diese Befestigungsart erzeugt ebenfalls eine grosse Störkontur und ist wenig ästhetisch, weshalb sie üblicherweise eingesetzt wird, wenn die Rückseite des Sandwichpanels nicht sichtbar ist.

Der Stand der Technik DE 10 2009 005 596 A1 beschreibt ein von der Kantenseite her in Möbelplatten einsetzbares Beschlagbauteil, das in eine in der Möbelplatte vorhandene oder geschaffenes Aussparung eintaucht. Das Beschlagbauteil kann Verbindungselemente zu Raum- oder Möbelwände aufnehmen.

Der Stand der Technik US 3,728,758 zeigt ein Scharnier, das mit einem Scharnierlappen ausgestattet ist, der in eine selbstverriegelnde Halterung in einem Rahmen einführbar ist. Die selbstverriegelnde Halterung wird flächenbündig in die Oberfläche des Rahmens eingearbeitet und weist eine Tasche zur Aufnahme des Scharnierlappens auf.

Im Dokument WO 97/44560 (=EP 0 898 636) wird ähnlich vorgeschlagen, im Zargenrahmen einer Türe die Bandlappen der zargenseitigen Scharnierteile in Bandtaschen einzusetzen. Diese Bandtaschen sind in den Vertikalholmen des Zargenrahmens vorgesehen und weisen eine Rastvorrichtung auf.

Es ist Aufgabe der Erfindung, ein Verbindungselement für ein Scharnier vorzuschlagen, welches keine Inserts oder Clip-Verbinder benötigt, ästhetisch wirkt mit geringstmöglicher Störkontur und eine grosse Fläche zur Krafteinleitung in ein Leichtbauelement zur Verfügung stellt.

### BESCHREIBUNG DER ERFINDUNG

Diese Aufgabe wird durch ein Verbindungselement zusammen mit einer Leichtbauplatte, einem Halterahmen und einem Einschubelement gelöst, wobei das Verbindungselement auf Seite des Leichtbauelements bzw. einer Sandwichplatte als Halterahmen ausgeführt ist und auf der Scharnierseite als Einschubelement, gemäss den Merkmalen des unabhängigen Anspruchs 1. Die Unteransprüche beschreiben weitere Varianten und Ausführungsbeispiele.

Das lösbare Verbindungselement gemäss vorliegender Erfindung dient zur Verbindung zwischen einer Leichtbauplatte (bzw. einem Bauelement, das eine Leichtbauplatte verwendet) der Dicke bzw. Stärke s und einem Scharnier, das zwei Laschen aufweist. Mit Bezugnahme auf die obige Definition für Scharnier ist als Lasche der Teil des Scharniers gemeint, mit dem das Scharnier jeweils am Rahmen / Flügel / Zarge / Klappe befestigt wird. Das Verbindungselement umfasst dabei zum einen Halterahmen, der kraft- und formschlüssig mit der besagten Leichtbauplatte verbunden wird und zum anderen ein Einschubelement. Dieses Einschubelement ist in eine im Halterahmen vorgesehene Aufnahmetasche formschlüssig einschiebbar, dort in Endposition verriegelbar und auch wieder lösbar. Dieses Einschubelement bildet die eigentliche Lasche des Scharniers oder kann an einer solchen Lasche befestigt werden.

Der Halterahmen zeichnet sich dadurch aus, dass er eine Aussenkontur aufweist mit zwei im Wesentlichen parallelen Deckflächen und vier dazwischen angeordneten Seitenflächen. Die Aussenform kann man somit in vereinfachter Form weitgehend als Kasten oder Quader bezeichnen. Kennzeichnend ist unter anderem, dass drei der Seitenflächen Teil einer umlaufenden Nut bilden. Die drei Seitenflächen müssen dabei nicht rechte Winkel einschliessen, sie könnten auch trapezoidal angeordnet sein, wobei die vierte Seitenfläche dann die Basis des Trapezes bilden würde. Äquivalent könnten die drei Seitenflächen auch einen knickfreien Bogen bzw. Halbbogen bilden, ohne dass die nachfolgend beschriebene Funktionalität beeinträchtigt würde.

Die umlaufende Nut ist Teil einer Nut-Feder-Verbindung zwischen Halterahmen und Leichtbauplatte. Hierbei nimmt die besagte Nut formschlüssig die als Feder wirkenden Leichtbauplatten-Randabschnitte auf, wobei die vierte Seitenfläche den Zugang zur Aufnahmetasche aufweist. In die Leichtbauplatte, genauer gesagt in einen Kantenbereich davon, wird also zur Montage des Halteelementes eine Aussparung eingebracht, die so dimensioniert wird, dass die Kanten der Aussparung (Leichtbauplatten-Randabschnitte) als Feder in die Nut des Halterahmens eingreifen.

Realisieren lässt sich diese umlaufende Nut am einfachsten als flächige Auskragung der parallelen Deckflächen über die Seitenflächen hinaus, wodurch die Seitenflächen die Tiefenbegrenzung (den Boden) der Nut bilden. Diese Ausbildung mit flächig vorragenden Deckflächen ergibt damit auch eine flache Ausgestaltung und folglich eine geringe Störkontur.

Der lichte Abstand d der parallelen Deckflächen im Bereich der Nut wird o gewählt, dass er zur Dicke bzw. Stärke s der Leichtbauplatte passt. Wie aus dem Nut-Feder-Prinzip einleuchtet, wird also die Stärke s der zur Anbindung vorgesehenen Leichtbauplatte so gewählt werden, dass gilt d ≈ s und zugleich d > s. Anders ausgedrückt ist der lichte Spalt d der Nut nur wenig grösser gewählt als die Stärke s der Leichtbauplatte. Damit kann die Leichtbauplatte flächenparallel in die Nut eingeschoben werden und erzielt dort einen Klemmsitz oder einen Formschluss mit geringem Luftspalt. Diese Dimensionierungsvorschrift ist für alle im Anwendungsbereich üblichen Leichtbauplatten anwendbar. Der Luftspalt wird e.g. so bemessen, dass eine Verklebung sicher möglich ist. Bevorzugt wird daher die Verbindung des Halterahmens mit der Leichtbauplatte durch eine flächige Verklebung der Leichtbauplatte in der Nut erzielt. Dies kann mit handelsüblichen Zweikomponentenklebern erfolgen oder mit Spezialklebern, wie sie für die jeweilige Leichtbauplatte vorgeschrieben sind.

Bevorzugt wird die Aufnahmetasche, welche im montierten Zustand das Einschubelement aufnehmen wird, eine im Wesentlichen quaderförmige Innenkontur aufweisen. Diese Ausführungsform, die optisch an eine Schubfach/Schubladen Struktur erinnert, ist auch in den beigefügten Zeichnungen erläutert. Die Aufnahmetasche bzw. das dazu komplementär ausgeführte Einschubelement könnte auch die Grundform eines Trapezes aufweisen oder eines Dreiecks. Technisch äquivalent ist auch denkbar statt einer Schublade eine oder mehrere Verbindungsbolzen als Einschub zu verwenden, die in entsprechende Bohrungen im Halterahmen einsetzbar sind.

Wie sich aus dem Sachzusammenhang technisch ergibt, wird die Aufnahmetasche ein oder mehrere Führungselemente aufweisen, welche das Einschubelement bei der Montage in Einschubrichtung führen und quer zur Einschubrichtung, im montierten Zustand, der Lastableitung vom Einschubelement in den Halterahmen dienen. Die Führungselemente können als Oberflächenelemente der Aufnahmetasche realisiert werden, z.B. als Nuten, Rillen oder flächige Elemente mit entsprechenden komplementären Strukturen beim Einschubelement.

Insbesondere kann eine der Deckflächen auch die Aufnahmetasche überspannen und damit als Führungselement ausgebildet sein. Auch technisch möglich ist, dass beide Deckflächen die Aufnahmetasche flächig überspannen und somit beide Deckflächen als Führungselement ausgebildet sind. Die Aufnahmetasche wäre damit beispielsweise im Halterahmen eine Öffnung mit rechteckigem Querschnitt, die sich in der Ebene der Leichtbauplatte erstreckt (nach Montage).

Das Merkmal der Verriegelbarkeit und Lösbarkeit der Verbindung aus Halterahmen und Einschubelement lässt sich dadurch erreichen, dass die Aufnahmetasche bzw. das Einschub-element einen Riegel aufweist, der als verschiebbares oder verdrehbares Bauelement ausgeführt ist und mit einem komplementären Gegenstück im Einschubelement bzw. in der Aufnahmetasche in eine formschlüssige und wieder lösbare Verbindung gebracht werden kann. Mit anderen Worten, der Riegel kann in dem einen oder dem anderen Bauteil vorgesehen werden. Es ist nicht ausgeschlossen, auch beide Lösungen zu kombinieren, um z.B. die Manipulationssicherheit zu erhöhen. Bevorzugt wird der Riegel als zungenförmiges Rastelement im Einschubelement ausgeführt. Der Riegel wird beim Einschieben zurückgedrückt und kann dann in eine dafür vorgesehene Öffnung des Halterahmens federnd verriegelnd eingreifen und das Einschubelement in einer Endposition fixieren.

Als Material für den Halterahmen wie auch das Einschubelement kommt vor allem Kunststoff in Frage. Insbesondere kann er aus spritzgiessfähigem Thermoplast oder einem faserverstärkten Thermoplast gefertigt oder als Kombination aus verschiedenen Thermoplasten unterschiedlicher Elastizität. So kann der Riegel aus einem weicheren Kunststoff gefertigt werden als das restliche Einschubelement. Möglich und denkbar ist auch die Fertigung von Halterahmen und/oder Einschubelement aus Metall, wenn es die Belastung des Scharniers erfordert. Auch ein Materialmix wie Halterahmen aus Metall mit einem Kunststoff-Einschubelement sei hierbei nicht ausgeschlossen.

Will man das Verfahren beschreiben, mit dem ein Verbindungselement gemäss vorbeschriebener Art eingefügt wird, so erhält man folgende Schritte:
- Bereitstellen einer Leichtbauplatte. Sie kann Teil einer Inneneinrichtung eines Gepäckfaches, eines Schranks oder eines Rahmens sein.
- Bereitstellen eines Halterahmens mit den oben beschriebenen Merkmalen, insbesondere der an drei Seiten umlaufenden Nut;
- Vorsehen einer Aussparung in der erwähnten Leichtbauplatte, die geringfügig grösser ist als die Dimensionierung der Nut des Halterahmens. Dies kann durch Aussägen, Ausstanzen oder ähnlichen Verfahren geschehen.
- Auftragen von Klebstoff in der Nut und/oder auf den Leichtbauplatten-Randabschnitten entlang der Aussparung; Hierbei kann insbesondere so viel Klebstoff vorgesehen werden, dass eine in der Aussparung offengelegte Wabenstruktur lokal aufgefüllt wird und somit eine Verankerung in der Ebene der Leichtbauplatte erfolgt.
- Einschieben des Halterahmens in die Aussparung, so dass die Leichtbauplatten-Randabschnitte als Feder in der Nut des Halterahmens angeordnet sind;
- Sicherstellen der vorgesehenen Endposition von Halterahmen und Leichtbauplatte bis zum Aushärten des Klebstoffes. Unter Sicherstellen sind dabei Schritte wie Lagekontrolle, Nachmessung und Fixierung durch geeignete Haltemittel wie Klammern oder Lehren gemeint.
- Einschieben eines Scharniers mit einem Einschubelement in die Aufnahmetasche des Halterahmens.

Das beschriebene Verbindungselement und das beschriebene Verfahren zur Montage sind besonders geeignet zur gelenkigen Verbindung eines Verschlussdeckels mit einem Gepäckfach in einem Flugzeug, einem Land- oder Wasserfahrzeug. Verallgemeinert lassen sich zwei Verbindungselementen auch zur gelenkigen Verbindung zweier Bauteile aus Leichtbauplatten einsetzen, wobei beide Laschen des Scharniers je als Einschubelement ausgeführt oder mit einem Einschubelement verbunden sind und je ein Halterahmen in den zwei Bauteile aus Leichtbauplatten vorgesehen wird.

Generell soll als Leichtbauplatte bevorzugt eine Sandwichplatte mit Wabenkern verstanden werden, aber auch - technisch äquivalent - Leichtfaserplatten oder andere dünne Platten, bei denen sich die hier beschriebene Kombination aus Halterahmen und Einschubelement vorteilhaft verwenden lässt, weil eine klassische Verschraubung des Scharniers nicht möglich oder nicht erwünscht ist.

Diese Verfahrensbeschreibung umfasst nicht alle evtl. notwendigen Kontroll-, Justage- oder Warteschritte. Dies tut der Vollständigkeit der Beschreibung aber keinen Abbruch, da diese Zwischenschritte die erfinderische Kernidee nicht beeinflussen.

### BESCHREIBUNG DER FIGUREN

Die Erfindung wird nun mit Bezug auf die begleitenden Zeichnungen beispielhaft erläutert.
Figur 1 zeigt eine Prinzipzeichnung eines Scharniers mit den wesentlichen Elementen.
Figur 2 zeigt eine perspektivische Sicht von schräg vorn (in Bezug auf die Einbaulage) auf einen Halterahmen 200
Figur 3 zeigt ein Einschubelement perspektivisch von schräg unten
Figur 4 zeigt den Einbauvorgang eines Halterahmens mit eingeführtem Einschubelement eines Scharniers in die Aussparung einer Leichtbauplatte

Ein Scharnier 150 wie in Figur 1 gezeigt umfasst neben dem Gelenkelement 160, das die Dreh- bzw. Schwenkachse des Scharniers festlegt die beiden seitlichen Laschen 170 und 180.

Figur 2 zeigt einen Haltrahmen 200 in einer bevorzugten, flachen Ausführung. Die Deckflächen 210 und 215 markieren zwei parallele Ebenen im Abstand d. An drei Seiten ist die umlaufende Nut 220 zu erkennen, die durch die vorkragenden Deckflächen 210 und 215 sowie die Seitenflächen 212, 214, 216 gebildet werden. Die Seitenflächen liegen hinter den Vorderkanten der Deckflächen und bilden damit den Boden der Nut 220. In Figur 2 ist die Aufnahmetasche 250 halboffen realisiert, mit einer geschlossenen Deckfläche 215 auf der Unterseite (in der Zeichnung) und einer Öffnung auf der Oberseite, was der oberen Deckfläche 210 eine U-Form verleiht. Wie oben beschrieben, könnte auch die obere Deckfläche 210 geschlossen ausgeführt werden oder die untere Deckfläche 215 analog der oberen 210 ausgeführt werden. Führungselemente 230, 235, hier in Form von Längsnutennuten in Einschubrichtung 290 ausgeführt, dienen als Einführhilfe und zur Lastübertragung im Einsatz. Neben der dreiseitig ausgeführten Nut 220 ist an der vierten Seite (in der Zeichnung vorne) der Zugang 225 für das Einschubelement 300 angedeutet.

Figur 3 zeigt ein Einschubelement 300, komplementär zur Aufnahmetasche 250 ausgeführt. Die federnde Verriegelung bzw. das Rastelement ist mit dem Referenzzeichen 310 versehen.

Figur 4 zeigt eine Montagesituation, bei der ein Halterahmen 200 in die Aussparung 120 in einer Leichtbauplatte 110 eingeführt wird. Klebstoffe oder andere Verbindungsmittel sind weggelassen. Die Ränder der Aussparung, umfassend sowohl die Säume an den Schnittkanten der Aussparung 120 in der Ebene der Leichtbauplatten-Oberfläche wie auch die Schnittflächen sind als Randabschnitte 112, 114, 116 bezeichnet. Das Scharnier ist mit seinem Gelenkelement 120 wie auch der angeschnittenen zweiten Lasche 180 gezeigt.

## Patentansprüche

1. Lösbares Verbindungselement (100) zur Verbindung zwischen einer Leichtbauplatte (110) der Dicke bzw. Stärke s und einem Scharnier (150), das zwei Laschen (170, 180) aufweist, wobei die Leichtbauplatte (110) im Kantenbereich eine Aussparung mit Leichtbauplatten-Randabschnitten (112, 114, 116) aufweist;
das lösbare Verbindungselement (110) umfassend
- einen Halterahmen (200), vorgesehen zur kraft- und formschlüssigen Verbindung mit der Leichtbauplatte (110); und
- ein Einschub-Element (300), das in eine im Halterahmen (200) vorgesehene Aufnahmetasche (250) formschlüssig einschiebbar, in Endposition verriegelbar und wieder lösbar ist, wobei dieses Einschubelement eine Lasche des Scharniers (150) bildet oder an einer der Lasche (170, 180) befestigt werden kann;
wobei
der Halterahmen (200) eine Aussenkontur aufweist mit zwei im Wesentlichen parallelen Deckflächen (210, 215) und vier dazwischen angeordneten Seitenflächen, wobei drei der Seitenflächen Teil einer umlaufenden Nut (220) bilden, die zur Aufnahme von formschlüssig als Feder wirkenden Leichtbauplatten-Randabschnitten (112, 114, 116) ausgebildet ist und die vierte Seitenfläche den Zugang (225) zur Aufnahmetasche (250) aufweist; und wobei
der lichte Abstand d der parallelen Deckflächen (210, 215) im Bereich der Nut (220) in Relation zur Stärke s der Leichtbauplatte (110) so gewählt ist, dass gilt d ≈ s und somit die Leichtbauplatte (110) flächenparallel in die Nut (220) eingeschoben werden kann und dort ein Klemmsitz oder ein Formschluss mit geringem Luftspalt erzielt wird.

2. Verbindungselement (100) nach Anspruch 1, **dadurch gekennzeichnet, dass** die umlaufende Nut (220) ausgeführt ist als flächige Auskragung der parallelen Deckflächen (210, 215) über die Seitenflächen hinaus, wodurch die Seitenflächen die Tiefenbegrenzung (212, 214, 216) der Nut bilden.

3. Verbindungselement (100) nach Anspruch 1 bis 2, **dadurch gekennzeichnet, dass** die Verbindung des Halterahmens (200) mit der Leichtbauplatte (110) durch eine flächige Verklebung der Leichtbauplatte (110) in der Nut (220) erzielt wird.

4. Verbindungselement (100) nach Anspruch 1 bis 3, **dadurch gekennzeichnet, dass** die Aufnahmetasche (250) eine im Wesentlichen quaderförmige, trapezoidale oder dreieckige Innenkontur aufweist.

5. Verbindungselement (100) nach Anspruch 1 bis 4, **dadurch gekennzeichnet, dass** die Aufnahmetasche (250) Führungselemente (230, 235) aufweist, welche das Einschub-Element (300) bei der Montage in Einschubrichtung (290) führen und quer zur Einschubrichtung (290), im montierten Zustand, der Lastableitung vom Einschub-Element (300) in den Halterahmen (200) dienen.

6. Verbindungselement (100) nach Anspruch 1 bis 5, **dadurch gekennzeichnet, dass** eine der Deckflächen (210, 215) auch die Aufnahmetasche überspannt und als Führungselement ausgebildet ist.

7. Verbindungselement (100) nach Anspruch 1 bis 5, **dadurch gekennzeichnet, dass** beide Deckflächen (210, 215) die Aufnahmetasche flächig überspannen und als Führungselement ausgebildet sind.

8. Verbindungselement (100) nach Anspruch 1 bis 7, **dadurch gekennzeichnet, dass** die Aufnahmetasche (250) bzw. das Einschubelement (300) einen Riegel aufweist, der als verschiebbares oder verdrehbares Bauelement ausgeführt ist und mit einem komplementären Gegenstück im Einschubelement (300) bzw. in der Aufnahmetasche (250) in eine formschlüssige und wieder lösbare Verbindung gebracht werden kann.

9. Verbindungselement (100) nach Anspruch 8, **dadurch gekennzeichnet, dass** der Riegel als zungenförmiges Rastelement (310) im Einschubelement (300) ausgeführt ist, welches federnd verriegelnd in eine dafür vorgesehene Öffnung des Halterahmens (200) eingreift und das Einschubelement (300) in einer Endposition fixiert.

10. Verbindungselement (100) nach Anspruch 1-9, **dadurch gekennzeichnet, dass** der Halterahmen aus Kunststoff, insbesondere einem Thermoplast, einem faserverstärkten Thermoplast gefertigt oder als Kombination aus verschiedenen Thermoplasten unterschiedlicher Elastizität.

11. Verfahren zum Anbringen eines Verbindungselementes (100) nach Anspruch 1-10, mit folgenden Schritten:
- Bereitstellen einer Leichtbauplatte (110)
- Bereitstellen eines Halterahmens (200) mit den Merkmalen der charakteristischen Teile der Ansprüche 1 bis 3;
- Vorsehen einer Aussparung (120) in besagter Leichtbauplatte (110), die geringfügig grösser ist als die Dimensionierung der Nut (220) des Halterahmens (200);
- Auftragen von Klebstoff in der Nut (220) und/oder auf den Leichtbauplatten-Randabschnitten (112, 114, 116) entlang der Aussparung (120);
- Einschieben des Halterahmens (200) in die Aussparung (120), so dass die Leichtbauplatten-Randabschnitte (112, 114, 116) als Feder in der Nut (220) des Halterahmens angeordnet sind;
- Sicherstellen der vorgesehenen Endposition von Halterahmen (200) und Leichtbauplatte (110) bis zum Aushärten des Klebstoffes.
- Einschieben eines Scharniers (150) mit einem Einschubelement (300) in die Aufnahmetasche (250) des Halterahmens (200).

12. Verwendung eines Verbindungselementes (100) gemäss Ansprüchen 1-10 zur gelenkigen Verbindung eines Verschlussdeckels mit einem Gepäckfach in einem Flugzeug, einem Land- oder Wasserfahrzeug.

13. Verwendung von zwei Verbindungselementen (100) gemäss den Ansprüchen 1-10 zur gelenkigen Verbindung zweier Bauteile aus Leichtbauplatten (110), **dadurch gekennzeichnet, dass** beide Laschen (170, 180) je als Einschubelement (300) ausgeführt oder mit einem Einschubelement verbunden sind und je ein Halterahmen in den zwei Bauteile aus Leichtbauplatten vorgesehen wird.

## Claims

1. Detachable connecting element (100) for connecting a lightweight panel (110) of thickness s to a hinge (150) comprising two tabs (170, 180), wherein the lightweight panel (110) has a recess with lightweight panel edge sections (112, 114, 116) in the edge region;
the detachable connecting element (110) comprising
- a retaining frame (200) provided for force-fitting and form-fitting connection to the lightweight panel (110); and
- an insertion element (300) which can be inserted in a form-fitting manner into a receiving pocket (250) provided in the retaining frame (200), locked in the end position and releasable again, wherein this insertion element forms a tab of the hinge (150) or can be fastened to one of the tabs (170, 180);
wherein
the retaining frame (200) has an outer contour with two substantially parallel cover surfaces (210, 215) and four side surfaces arranged between them,
wherein three of the side surfaces form part of a circumferential groove (220), which is designed to receive lightweight panel edge sections (112, 114, 116) acting as positive-locking springs, and the fourth side surface has the access (225) to the receiving pocket (250); and wherein
the clear distance d between the parallel cover surfaces (210, 215) in the region of the groove (220) is selected in relation to the thickness s of the lightweight panel (110) such that d ≈ s applies and thus the lightweight panel (110) can be inserted into the groove (220) with its surfaces parallel and a clamping fit or a form fit with a small air gap is achieved there.

2. Connecting element (100) according to claim 1, **characterized in that** the circumferential groove (220) is designed as a flat projection of the parallel cover surfaces (210, 215) beyond the side surfaces, whereby the side surfaces form the depth limitation (212, 214, 216) of the groove.

3. Connecting element (100) according to claim 1 to 2, **characterized in that** the connection of the retaining frame (200) to the lightweight panel (110) is achieved by bonding the lightweight panel (110) in the groove (220).

4. Connecting element (100) according to claim 1 to 3, **characterized in that** the receiving pocket (250) has an essentially cuboid, trapezoidal or triangular inner contour.

5. Connecting element (100) according to claim 1 to 4, **characterized in that that** the receiving pocket (250) has guide elements (230, 235) which guide the insertion element (300) in the insertion direction (290) during assembly and, in the assembled state, serve to transfer the load from the insertion element (300) into the retaining frame (200) transversely to the insertion direction (290).

6. Connecting element (100) according to claim 1 to 5, **characterized in that** one of the cover surfaces (210, 215) also spans the receiving pocket and is designed as a guide element.

7. Connecting element (100) according to claim 1 to 5, **characterized in that** both cover surfaces (210, 215) span the receiving pocket over a large area and are designed as guide elements.

8. Connecting element (100) according to claim 1 to 7, **characterized in that** the receiving pocket (250) or the insertion element (300) has a latch which is designed as a movable or rotatable component and can be brought into a form-fitting and releasable connection with a complementary counterpart in the insertion element (300) or in the receiving pocket (250) in a form-fitting and releasable connection.

9. Connecting element (100) according to claim 8, **characterized in that** the latch is designed as a tongue-shaped locking element (310) in the insertion element (300), which engages in a spring-locking manner in an opening provided for this purpose in the holder frame (200) and fixes the insertion element (300) in an end position.

10. Connecting element (100) according to claim 1-9, **characterized in that** the retaining frame is made of plastic, in particular a thermoplastic, a fiber-reinforced thermoplastic, or a combination of different thermoplastics with different elasticities.

11. Method for attaching a connecting element (100) according to claim 1-10, comprising the following steps of:
- providing a lightweight panel (110);
- providing a retaining frame (200) having the features of the characteristic parts of claims 1 to 3;
- providing a recess (120) in said lightweight panel (110) which is slightly larger than the dimensions of the groove (220) of the retaining frame (200);
- applying adhesive in the groove (220) and/or on the lightweight panel edge sections (112, 114, 116) along the recess (120);
- inserting the retaining frame (200) into the recess (120) so that the lightweight panel edge sections (112, 114, 116) are arranged as springs in the groove (220) of the retaining frame;
- ensuring the intended end position of the retaining frame (200) and lightweight panel (110) until the adhesive has hardened;
- inserting a hinge (150) with an insertion element (300) into the receiving pocket (250) of the retaining frame (200).

12. Use of a connecting element (100) according to claims 1-10 for the articulated connection of a closure cover to a luggage compartment in an aircraft, a land vehicle or a watercraft.

13. Use of two connecting elements (100) according to claims 1-10 for the articulated connection of two components made of lightweight panels (110), **characterized in that** both tabs (170, 180) are each designed as an insertion element (300) or are connected to an insertion element, and a retaining frame is provided in each of the two components made of lightweight panels.

## Revendications

1. Élément d'assemblage pouvant être défait (100) pour l'assemblage entre un panneau léger (110) d'épaisseur s et une charnière (150) comportant deux pattes (170, 180), le panneau léger (110) présentant dans sa région de chant une découpe avec des sections de bord de panneau léger (112, 114, 116), lequel élément d'assemblage pouvant être défait (100) comprend :
- un cadre de maintien (200) conçu pour l'assemblage par friction et en correspondance de forme avec le panneau léger (110) et
- un élément d'insert (300) qui peut être inséré en correspondance de forme dans une poche de réception (250) prévue dans le cadre de maintien (200), verrouillé dans une position finale et libéré ensuite, cet élément d'insert formant une patte de la charnière (150) ou pouvant être fixé à une des pattes (170, 180),
dans lequel le cadre de maintien (200) présente un contour extérieur avec deux surfaces de couverture (210, 215) sensiblement parallèles et quatre surfaces latérales disposées entre elles, trois des surfaces latérales faisant partie d'une gorge circonférentielle (220) qui est conformée pour recevoir des sections de bord de panneau léger (112, 114, 116) faisant office de ressorts en engagement positif et la quatrième surface latérale présentant l'accès (225) à la poche de logement (250),
et dans lequel la distance libre d des surfaces de couverture (210, 215) parallèles au niveau de la gorge (220) est choisie par rapport à l'épaisseur s du panneau léger (110), de telle manière que l'on a d ≈ s et que le panneau léger (110) peut ainsi être inséré dans la gorge (220) avec ses surfaces parallèles et un ajustement par serrage ou un engagement positif avec un faible jeu y est obtenu.

2. Élément d'assemblage (100) selon la revendication 1, **caractérisé en ce que** la gorge circonférentielle (220) est réalisée comme une saillie plane des surfaces de couverture (210, 215) parallèles au-delà des surfaces latérales, de sorte que les surfaces latérales forment la limite de profondeur (212, 214, 216) de la gorge.

3. Élément d'assemblage (100) selon la revendication 1 à 2, **caractérisé en ce que** l'assemblage du cadre de maintien (200) au panneau léger (110) est obtenu par un collage à plat du panneau léger (110) dans la gorge (220).

4. Élément d'assemblage (100) selon la revendication 1 à 3, **caractérisé en ce que** la poche de logement (250) présente un contour intérieur sensiblement carré, trapézoïdal ou triangulaire.

5. Élément d'assemblage (100) selon la revendication 1 à 4, **caractérisé en ce que** la poche de logement (250) comporte des éléments de guidage (230, 235) qui guident l'élément d'insert (300) lors du montage dans le sens d'insertion (290) et servent, dans l'état monté, à évacuer les contraintes de l'élément d'insert (300) vers le cadre de maintien (200) dans le sens transversal par rapport au sens d'insertion (290).

6. Élément d'assemblage (100) selon la revendication 1 à 5, **caractérisé en ce qu'**une des surfaces de couverture (210, 215) couvre aussi la poche de logement et est conçue comme un élément de guidage.

7. Élément d'assemblage (100) selon la revendication 1 à 5, **caractérisé en ce que** les deux surfaces de couverture (210, 215) couvrent la poche de logement à plat et sont conçues comme un élément de couverture.

8. Élément d'assemblage (100) selon la revendication 1 à 7, **caractérisé en ce que** la poche de logement (250) ou l'élément d'insert (300) comporte une targette qui est réalisée comme un élément capable de translation ou de rotation et qui peut être mise en liaison par engagement positif et libérée avec une pièce opposée complémentaire dans l'élément d'insert (300) ou dans la poche de logement (250).

9. Élément d'assemblage (100) selon la revendication 8, **caractérisé en ce que** la targette est réalisée comme un élément d'enclenchement (310) en forme de languette dans l'élément d'insert (300), qui se met en prise en assurant un verrouillage élastique dans une ouverture du cadre de maintien (200) prévue à cette fin et fixe l'élément d'insert (300) dans une position finale.

10. Élément d'assemblage (100) selon les revendications 1 à 9, **caractérisé en ce que** le cadre de maintien est fabriqué en matière plastique, en particulier en thermoplastique, ou comme une combinaison de différents thermoplastiques d'élasticité différente.

11. Procédé pour la mise en place d'un élément d'assemblage (100) selon les revendications 1 à 10, comprenant les étapes suivantes :
- préparation d'un panneau léger (110) ;
- préparation d'un cadre de maintien (200) présentant les caractéristiques de la partie caractérisante des revendications 1 à 3 ;
- prévision d'une découpe (120) dans ledit panneau léger (110), légèrement plus grande que les dimensions de la gorge (220) du cadre de maintien (200) ;
- application de colle dans la gorge (220) et/ou sur les sections de bord de panneau léger (112, 114, 116) le long de la découpe (120) ;
- insertion du cadre de maintien (200) dans la découpe (120) de sorte que les sections de bord du panneau léger (112, 114, 116) sont disposées comme des ressorts dans la gorge (220) du cadre de maintien ;
- assurance de la position finale prévue du cadre de maintien (200) et du panneau léger (110) jusqu'à la prise de la colle ;
- insertion d'une charnière (150) munie d'un élément d'insert (300) dans la poche de logement (250) du cadre de maintien (200).

12. Utilisation d'un élément d'assemblage (100) selon les revendications 1 à 10 pour l'assemblage articulé d'un couvercle de fermeture avec un compartiment à bagages dans un aéronef ou un véhicule terrestre ou nautique.

13. Utilisation de deux éléments d'assemblage (100) selon les revendications 1 à 10 pour l'assemblage articulé de deux pièces faites de panneaux légers (110), **caractérisée en ce que** les deux pattes (170, 180) sont réalisées chacune comme un élément d'insert (300) ou assemblées avec un élément d'insert et sont prévues chacune dans un cadre de maintien dans les deux pièces faites de panneaux légers.
